# FASCICULE DE BREVET EUROPEEN

(11) **EP 2 593 739 B1**
(45) Date de publication et mention de la délivrance du brevet: **12.04.2017**
(21) Numéro de dépôt: 11741665.1
(22) Date de dépôt: 12.07.2011
(51) Int. Cl.: F25J 3/04

(54) **ENSEMBLE DE REFROIDISSEMENT ET APPAREIL DE SEPARATION D'AIR PAR DISTILLATION CRYOGENIQUE COMPRENANT UN TEL ENSEMBLE DE REFROIDISSEMENT**
KÜHLEINHEIT UND VORRICHTUNG ZUR LUFTTRENNUNG DURCH KRYOGENE DESTILLATION MIT EINER DERARTIGEN KÜHLEINHEIT
COOLING UNIT, AND APPARATUS FOR SEPARATING AIR BY MEANS OF CRYOGENIC DISTILLATION INCLUDING SUCH A COOLING UNIT

(30) Priorité: 13.07.2010 FR 1055722
(43) Date de publication de la demande: 22.05.2013
(73) Titulaire: L'Air Liquide Société Anonyme pour l'Etude et l'Exploitation des Procédés Georges Claude, 75007 Paris (FR)
(72) Inventeur: CAVAGNE, Patrice, F-94170 Le Perreux Sur Marne (FR)
(74) Mandataire: Mercey, Fiona Susan
(86) Numéro de dépôt international: PCT/FR2011/051670
(87) Numéro de publication internationale: WO 2012/007691

(56) Documents cités:
- EP-A1- 1 398 585
- EP-A1- 1 666 822
- DE-A1- 10 342 788
- GB-A- 2 061 478

## Description

La présente invention concerne un ensemble de refroidissement selon le préambule de la revendication 1 et connu du document EP-A-1666822. Elle concerne aussi un appareil et un procédé de séparation d'air par distillation d'air comprenant un tel ensemble de refroidissement selon les revendications 1 et 14 respectivement.

Il est connu de « Industrial Gas Handbook » de Frank Kerry, CRC Press, pages 112 à 113, d'utiliser une tour de refroidissement pour refroidir l'air destiné à la séparation d'air, dans un système de distillation, par contact direct avec de l'eau dans une première tour. L'air est ensuite envoyé à un système d'épuration pour le sécher et l'épurer en dioxyde de carbone. L'eau utilisée pour le refroidissement est évidemment chauffée dans la première tour. Pour la refroidir et ainsi pouvoir la recycler à la première tour, l'eau est refroidie dans une deuxième tour par contact direct avec de l'azote provenant du système de distillation d'air. En amont de la deuxième tour, l'azote est réchauffé dans la ligne d'échange où se refroidit l'air à distiller. Comme signalé par Kerry, ce débit d'azote peut constituer un pourcentage considérable de l'air distillé.

EP-A-1666822 montre la première et la deuxième tours disposées sur le sol, la deuxième tour étant à proximité de la sortie de la ligne d'échange principale.

Des pompes permettant le transfert de l'eau glacée obtenue dans la deuxième tour vers la première tour sont généralement installées au sol à coté de la deuxième tour.

Cette deuxième tour peut être réalisée en acier ou en béton, de section ronde ou carré.

Dans le cas du procédé produisant de l'azote à basse pression, par exemple un appareil de séparation d'air devant fournir l'oxygène pour une oxycombustion, les pertes de charges dans la ligne d'azote résiduaire sortant de la ligne d'échange vers cette deuxième tour sont critiques car elles fixent la pression de la colonne basse pression (et donc du compresseur d'air) qui est uniquement liée à la deuxième tour où s'effectue l'échange de chaleur entre l'azote et l'eau.

La tour, de section ronde ou carré, sera installée en hauteur, par exemple sur la toiture de la ligne d'échange principale afin de permettre à la ligne d'azote résiduaire de rentrer directement dans la tour sans coudes et avec un minimum de longueur de tuyauterie, ceux-ci étant générateurs de perte de charge.

Cette tour pourra être en acier, en béton ou en plastique.

La tour sera de préférence supportée par un prolongement de la structure de l'enveloppe dans laquelle est installée la ligne d'échange ou par tout autre moyen de support adéquat.

En utilisant la présente invention, il est possible de réduire les pertes de charges de 3 mbar, donc de réduire la pression de la colonne basse pression de 3 mbar et celle de la colonne moyenne pression de 4mbar. Ainsi la pression de l'air est réduite également et la consommation électrique du compresseur d'air baisse de 0,1 %.

Cette réduction de pression résulte de la suppression de trois coudes dans la tuyauterie amenant l'azote de la ligne d'échange vers la tour de refroidissement, par rapport à l'art antérieur où la tour est posée au niveau du sol.

Selon un objet de l'invention, il est prévu un ensemble de refroidissement constituée par une ligne d'échange capable de réchauffer l'azote provenant d'un système de colonnes par échange de chaleur avec de l'air à refroidir destiné au système de colonnes et une tour de refroidissement permettant l'échange de chaleur et de masse entre de l'eau à refroidir envoyée en haut de la tour et de l'azote provenant d'un système de colonnes de distillation d'air, la partie inférieure de la tour comprenant une entrée reliée à une conduite d'azote et la conduite d'azote étant reliée à au moins un corps d'échangeur de la ligne d'échange capable de réchauffer l'azote provenant du système de colonnes par échange de chaleur avec de l'air à refroidir destiné au système de colonnes caractérisé en ce que la tour est disposée au-dessus d'au moins une partie de la ligne d'échange.

Selon d'autres caractéristiques facultatives :
- la tour est supportée sur au moins une partie de la ligne d'échange ;
- la tour est supportée par une structure montée sur au moins une partie de la ligne d'échange ;
- le point le plus bas de la tour est au-dessus du ou des corps d'échangeur ;
- la conduite d'azote est reliée à un point au-dessus de la cuve de la tour de refroidissement ;
- l'ensemble comprend deux lignes d'échange, chacune comprenant plusieurs corps d'échange, les deux lignes d'échange ayant de préférence substantiellement la même hauteur ;
- la tour est supportée par une structure montée sur les deux lignes d'échange ;
- la tour est disposée au-dessus d'une espace entre les deux lignes d'échange ;
- au moins une conduite d'arrivée d'air reliée aux deux lignes d'échange passe dans l'espace en dessous de la tour.
- la conduite d'azote est reliée à la partie supérieure du corps d'échangeur.
- la conduite d'azote est agencée de sorte que l'azote parvienne à la tour sans être envoyé vers le bas.
- la conduite d'azote comporte au plus une seule coude, de préférence aucune coude, entre le corps d'échangeur et la conduite d'azote.
- le système de colonnes comprend une colonne moyenne pression et une colonne basse pression et la colonne basse pression est reliée au corps de la ligne d'échange pour y fournir de l'azote.

Selon un autre objet de l'invention, il est prévu un appareil de séparation d'air par distillation cryogénique comprenant un ensemble selon l'une des revendications 1 à 12, un système de colonnes, une conduite d'envoi d'air à la ligne d'échange, une conduite d'envoi d'air de la ligne d'échange et une conduite d'envoi d'air de la ligne d'échange au système de colonnes, la conduite d'azote étant reliée au système de colonnes.
Selon un autre objet de l'invention, il est prévu un procédé de séparation d'air par distillation cryogénique utilisant un ensemble selon l'une des revendications 1 à 12 dans lequel de l'air est refroidi dans une deuxième tour et dans la ligne d'échange, séparé dans un système de colonnes, l'azote est envoyé du système de colonnes à la ligne d'échange et de la ligne d'échange à la tour. De préférence, la perte de charge dans la conduite d'azote entre la sortie du corps d'échangeur et l'entrée de la tour est inférieure à 7 mbar, de préférence inférieure à 6 mbar.

L'invention sera décrite en plus de détail en se référant à la figure, qui représente un ensemble selon l'invention incorporée dans une unité de séparation d'air par distillation cryogénique.

L'ensemble de refroidissement comprend une tour 1, deux lignes d'échange basse pression 3A, 3B, une ligne d'échange haute pression 5. L'appareil de séparation d'air comprend en plus des turbines d'air 7, des colonnes de distillation 9, 11 et un ensemble de tuyauteries et de vannes.

L'air est refroidi dans une deuxième tour (non-illustrée) par contact direct avec de l'eau, épuré dans une unité d'épuration, refroidi dans les lignes d'échange 3A, 3B, détendu dans au moins une turbine 7 et envoyé à une colonne 9 pour être séparé. Des fluides produits dans la colonne 9 sont envoyés à la colonne 11, qui fonctionne à plus basse pression que la colonne 9. L'azote produit, provenant de la colonne 11, se réchauffe dans les lignes d'échange 3A, 3B et est envoyé à la tour de refroidissement 1 où il refroidit l'eau destinée à refroidir l'air.

Les lignes d'échange 3A, 3B sont les échangeurs de fluides à basse pression et sont séparées par un espace. Chaque ligne d'échange comprend un certain nombre de corps (ici huit) qui reçoivent de l'air à refroidir et de l'azote à réchauffer.

L'azote réchauffé est collecté dans des conduites 15 qui débouchent quelques mètres au-dessus du fond de la tour 1. La conduite d'azote 15 est plus élevée que les autres conduites et par ce fait est plus facile à relier à la tour 1. La perte de charge sur la conduite d'azote 15 entre le corps d'échange et la tour est inférieure à 7 mbar, de préférence inférieure à 6 mbar.

La tour 1 est soutenue par une structure 13 qui repose sur les bouts des deux lignes d'échange 3A, 3B.

L'eau refroidie dans la tour sert à refroidir l'air en amont de l'épuration.

Dans le cas où il n'y a qu'une seule ligne d'échange, la structure 13 se reposera sur le sol ou un autre élément.

Les conduites d'arrivée et de départ d'eau ne sont pas illustrées sur la figure.

## Revendications

1. Ensemble de refroidissement constitué par une ligne d'échange (3A, 3B) capable de réchauffer l'azote provenant d'un système de colonnes de distillation d'air par échange de chaleur avec de l'air à refroidir destiné au système de colonnes et une tour de refroidissement (1) permettant l'échange de chaleur et de masse entre de l'eau à refroidir envoyée en haut de la tour et de l'azote provenant du système de colonnes de distillation d'air (9,11), la partie inférieure de la tour comprenant une entrée reliée à une conduite d'azote (15) et la conduite d'azote étant reliée à au moins un corps d'échangeur de la ligne d'échange **caractérisé en ce que** la tour est disposée au-dessus d'au moins une partie de la ligne d'échange.

2. Ensemble selon la revendication 1 dans lequel la tour (1) est supportée sur au moins une partie de la ligne d'échange (3A, 3B).

3. Ensemble selon la revendication 1 ou 2 dans lequel la tour (1) est supportée par une structure (13) montée sur au moins une partie de la ligne d'échange (3A, 3B).

4. Ensemble selon l'une des revendications précédentes dans lequel le point le plus bas de la tour (1) est au-dessus du ou des corps d'échangeur.

5. Ensemble selon l'une des revendications précédentes dans lequel la conduite d'azote est reliée à un point au-dessus de la cuve de la tour de refroidissement (1).

6. Ensemble selon l'une des revendications précédentes comprenant deux lignes d'échange, (3A, 3B) chacune comprenant plusieurs corps d'échange, les deux lignes d'échange ayant de préférence substantiellement la même hauteur.

7. Ensemble selon la revendication 6 dans lequel la tour (1) est supportée par une structure (13) montée sur les deux lignes d'échange (3A, 3B).

8. Ensemble selon la revendication 6 ou 7 dans lequel la tour (1) est disposée au-dessus d'une espace entre les deux lignes d'échange (3A, 3B).

9. Ensemble selon la revendication 8 dans lequel au moins une conduite d'arrivée d'air reliée aux deux lignes d'échange (3A, 3B) passe dans l'espace en dessous de la tour.

10. Ensemble selon l'une des revendications précédentes dans lequel la conduite d'azote est reliée à la partie supérieure du corps d'échangeur.

11. Ensemble selon la revendication 10 dans lequel la conduite d'azote est agencé de sorte que l'azote parvienne à la tour (1) sans être envoyé vers le bas.

12. Ensemble selon la revendication 10 ou 11 dans lequel la conduite d'azote comporte au plus une seule coude entre le corps d'échangeur et la conduite d'azote.

13. Unité de séparation d'air par distillation cryogénique comprenant un ensemble selon l'une des revendications précédentes, un système de colonnes (9,11), une conduite d'envoi d'air à la ligne d'échange (3A,3B), une conduite d'envoi d'air de la ligne d'échange au système de colonnes, la conduite d'azote étant reliée au système de colonnes.

14. Procédé de séparation d'air par distillation cryogénique utilisant un ensemble selon l'une des revendications précédentes dans lequel de l'air est refroidi dans une deuxième tour et dans la ligne d'échange (3A,3B), séparé dans un système de colonnes (9,11), l'azote est envoyé du système de colonnes à la ligne d'échange et de la ligne d'échange à la tour de refroidissement (1).

15. Procédé selon la revendication 14 dans lequel la perte de charge dans la conduite d'azote entre la sortie du corps d'échangeur et l'entrée de la tour (1) est inférieure à 7 mbar, de préférence inférieure à 6 mbar.

## Patentansprüche

1. Kühlanordnung, die aus einer Austauschleitung (3A, 3B) gebildet wird, die imstande ist, den Stickstoff zu erwärmen, der aus einem Säulensystem zur Luftdestillation durch Wärmeaustausch mit zu kühlender Luft stammt, die für das Säulensystem bestimmt ist, und einem Kühlturm (1), der den Wärme- und Massenaustausch zwischen zu kühlendem Wasser, das nach oben in den Turm geschickt wird, und Stickstoff ermöglicht, der aus dem Säulensystem (9, 11) zur Luftdestillation stammt, wobei der untere Teil des Turms einen Eingang umfasst, der mit einer Stickstoffleitung (15) verbunden ist, und die Stickstoffleitung mit zumindest einem Tauscherkörper der Austauschleitung verbunden ist, **dadurch gekennzeichnet, dass** der Turm über zumindest einem Teil der Austauschleitung angeordnet ist.

2. Anordnung nach Anspruch 1, wobei der Turm (1) auf zumindest einem Teil der Austauschleitung (3A, 3B) getragen wird.

3. Anordnung nach Anspruch 1 oder 2, wobei der Turm (1) durch eine Struktur (13) getragen wird, die auf zumindest einem Teil der Austauschleitung (3A, 3B) montiert ist.

4. Anordnung nach einem der vorhergehenden Ansprüche, wobei der niedrigste Punkt des Turms (1) über dem oder den Tauscherkörpern liegt.

5. Anordnung nach einem der vorhergehenden Ansprüche, wobei die Stickstoffleitung mit einem Punkt über dem Behälter des Kühlturms (1) verbunden ist.

6. Anordnung nach einem der vorhergehenden Ansprüche, zwei Austauschleitungen (3A, 3B) umfassend, wobei jede mehrere Austauschkörper umfasst, wobei die beiden Austauschleitungen vorzugsweise im Wesentlichen dieselbe Höhe aufweisen.

7. Anordnung nach Anspruch 6, wobei der Turm (1) durch eine Struktur (13) getragen wird, die auf den beiden Austauschleitungen (3A, 3B) montiert ist.

8. Anordnung nach Anspruch 6 oder 7, wobei der Turm (1) über einem Raum zwischen den beiden Austauschleitungen (3A, 3B) angeordnet ist.

9. Anordnung nach Anspruch 8, wobei zumindest eine Luftzufuhrleitung, die mit den beiden Austauschleitungen (3A, 3B) verbunden ist, durch den Raum unterhalb des Turms führt.

10. Anordnung nach einem der vorhergehenden Ansprüche, wobei die Stickstoffleitung mit dem oberen Teil des Tauscherkörpers verbunden ist.

11. Anordnung nach Anspruch 10, wobei die Stickstoffleitung angeordnet ist, sodass der Stickstoff zum Turm (1) gelangt, ohne nach unten geschickt zu werden.

12. Anordnung nach Anspruch 10 oder 11, wobei die Stickstoffleitung höchstens einen einzigen Bogen zwischen dem Tauscherkörper und der Stickstoffleitung umfasst.

13. Lufttrenneinheit durch kryogene Destillation, eine Anordnung nach einem der vorhergehenden Ansprüche, ein Säulensystem (9, 11), eine Leitung zum Schicken von Luft zur Austauschleitung (3A, 3B), und eine Leitung zum Schicken von Luft von der Austauschleitung zum Säulensystem umfassend, wobei die Stickstoffleitung mit dem Säulensystem verbunden ist.

14. Verfahren zur Lufttrennung durch kryogene Destillation, welches eine Anordnung nach einem der vorhergehenden Ansprüche verwendet, wobei Luft in einem zweiten Turm und in der Austauschleitung (3A, 3B) gekühlt wird, in einem Säulensystem (9, 11) getrennt wird, der Stickstoff vom Säulensystem zur Austauschleitung, und von der Austauschleitung zum Kühlturm (1) geschickt wird.

15. Verfahren nach Anspruch 14, wobei der Druckverlust in der Stickstoffleitung zwischen dem Ausgang des Tauscherkörpers und dem Eingang des Turms (1) kleiner als 7 mbar, vorzugsweise kleiner als 6 mbar ist.

## Claims

1. Cooling unit consisting of an exchange line (3A, 3B) capable of heating nitrogen originating from a system of air distillation columns by exchanging heat with the air to be cooled for the system of columns, and a cooling tower (1) for the heat- and mass- exchange between the water to be cooled sent to the top of the tower and the nitrogen originating from the system of air distillation columns (9,11), the lower portion of the tower including an inlet connected to a nitrogen pipe (15) and the nitrogen pipe being connected to at least one exchanger body of the exchange line, **characterised in that** the tower is arranged above at least one portion of the exchange line.

2. Unit according to claim 1, wherein the tower (1) is supported on at least one portion of the exchange line (3A, 3B).

3. Unit according to claim 1 or 2, wherein the tower (1) is supported by a structure (13) mounted on at least one portion of the exchange line (3A, 3B).

4. Unit according to one of the previous claims, wherein the lowermost point of the tower (1) is above the one or more exchanger bodies.

5. Unit according to one of the previous claims, wherein the nitrogen pipe is connected to a point above the tank of the cooling tower (1).

6. Unit according to one of the previous claims, comprising two exchange lines (3A, 3B), each including several exchange bodies, the two exchange lines preferably having substantially the same height.

7. Unit according to claim 6, wherein the tower (1) is supported by a structure (13) mounted on the two exchange lines (3A, 3B).

8. Unit according to claim 6 or 7, wherein the tower (1) is arranged above a space between the two exchange lines (3A, 3B).

9. Unit according to claim 8, wherein at least one air intake pipe connected to the two exchange lines (3A, 3B) passes into the space underneath the tower.

10. Unit according to one of the previous claims, wherein the nitrogen pipe is connected to the upper portion of the exchanger body.

11. Unit according to claim 10, wherein the nitrogen pipe is arranged such that the nitrogen reaches the tower (1) without being conveyed downwards.

12. Unit according to claim 10 or 11, wherein the nitrogen pipe comprises at most a single bend between the exchanger body and the nitrogen pipe.

13. Apparatus for separating air by means of cryogenic distillation comprising a unit according to one of the previous claims, a system of columns (9, 11), a pipe conveying air to the exchange line (3A, 3B), and a pipe conveying air from the exchange line to the system of columns, the nitrogen pipe being connected to the system of columns.

14. Method for separating air by means of cryogenic distillation using a unit according to one of the previous claims, wherein the air is cooled in a second tower and in the exchange line (3A, 3B), separated in a system of columns (9, 11), and the nitrogen is sent from the system of columns to the exchange line and from the exchange line to the cooling tower (1).

15. Method according to claim 14, wherein the pressure drop in the nitrogen pipe between the outlet of the exchanger body and the inlet of the tower (1) is less than 7 mbar, preferably less than 6 mbar.
